# EUROPÄISCHE PATENTANMELDUNG

(11) **EP 0 846 537 A2**
(43) Veröffentlichungstag der Anmeldung: **10.06.1998**
(21) Anmeldenummer: 97121352.5
(22) Anmeldetag: 04.12.1997
(51) Int. Cl.: B28D 1/04, B28D 1/12

(54) **Diamant-Werkzeug**

(30) Priorität: 05.12.1996 DE 19650480
(71) Anmelder: Struhalla, Ofra, 50997 Köln (DE)
(72) Erfinder: Struhalla, Ofra, 50997 Köln (DE)
(74) Vertreter: Freischem, Werner, Dipl.-Ing.

(57) **Zusammenfassung**

Die Erfindung betrifft ein Werkzeug zum Trennen harter und spröder Werkstoffe wie Stein, Beton oder Asphalt, mit einem Schneidsegmentträger aus Stahl, der eine Aufnahme zur drehfesten Befestigung an einer Antriebswelle aufweist, und an dem Schneidsegmente befestigt sind, welche aus einem Sinterwerkstoff bestehen, in den Diamanten eingebettet sind und deren Stirnflächen die Schnittflächen bilden, wobei die Schneidsegmente vorzugsweise jeweils mit ihrer Grundfläche an einer hierzu parallelen Haltefläche des Schneidsegmentträgers angelötet sind.

Derartige Werkzeuge werden als Diamant-Bohrkrone zum Bohren im felsigen Untergrund oder als Diamant-Sägeblatt zum Schneiden von Stein oder Asphalt eingesetzt.

Um bei hoher Schnittleistung die thermische Belastung der Schneidsegmente auf ein Mindestmaß zu reduzieren, wird ein einfach und kostengünstig herstellbares Diamant-Werkzeug vorgeschlagen, bei dem die Schnittflächen jedes Schneidsegments zur Richtung der Schnittbewegung um einen Winkel von mehr als 15° und weniger als 40° derart geneigt sind, daß die Schnittflächen auf das zu schneidende Material auflaufen.

## Beschreibung

Die Erfindung betrifft ein Werkzeug zum Trennen harter und spröder Werkstoffe wie Stein, Beton oder Asphalt, mit einem Schneidsegmentträger aus Stahl, der eine Aufnahme zur drehfesten Befestigung an einer Antriebswelle aufweist, und an dem Schneidsegmente befestigt sind, welche aus einem Sinterwerkstoff bestehen, in den Diamanten eingebettet sind und deren Stirnflächen die Schnittflächen bilden, wobei die Schneidsegmente vorzugsweise jeweils mit ihrer Grundfläche an einer hierzu parallelen Haltefläche des Schneidsegmentträgers angelötet sind.

Derartige Werkzeuge werden als Diamant-Bohrkrone zum Bohren im felsigen Untergrund eingesetzt. In diesem Fall ist der Schneidsegmentträger ein Stahlrohr, häufig auch Kernrohr genannt, an dessen einer Stirnseite in regelmäßigen Winkelabständen die Schneidsegmente angeordnet sind und an dessen anderer Stirnseite die Aufnahme zur Verbindung mit der Antriebswelle angeordnet ist. Eine derartige Diamant-Bohrkrone ist beispielsweise bekannt aus der DE 36 00 189 C2. Hierbei weisen die Schneidsegmente eine rhomboedrische Form auf, deren Rückseite mit einem dreieckigen Prisma aus diamantfreiem Material hinterfüttert ist. Die Vorderfläche des rhomboedrischen Segments ist zur Längsrichtung des Kernrohrs leicht geneigt. Die Schnittfläche ist gegenüber massiven, rechteckigen Schneidsegmenten verkürzt. Durch die verkürzten Wärmetransportwege reduziert sich die thermische Belastung der in aller Regel wassergekühlten Diamant-Bohrkrone. Außerdem ist durch den trapezförmigen Spülkanal die Zufuhr der Spülflüssigkeit verbessert.

Das Werkzeug kann ebenfalls als Diamantsägeblatt ausgebildet werden. In diesem Fall sind die Schneidsegmente in regelmäßigen Abständen an der äußeren Umfangsfläche einer Stahlscheibe, die den Schneidsegmentträger bildet, angeordnet. Ein derartiges Werkzeug ist beispielsweise in der EP 0 590 408 A1 offenbart.

Der Sinterwerkstoff (auch Bindung genannt) ist in der Regel ein Sintermetall, beispielsweise eine Kobalt-, Kupfer-, oder Wolframlegierung. Es können sowohl synthetische als auch natürliche Diamanten verwendet werden. Die Korngrößen der Diamanten liegen üblicherweise zwischen 30/40 mesh und 50/60 mesh.

Aufgabe der Erfindung ist es, ein Diamantwerkzeug zu schaffen, bei dem die thermische Belastung der Schneidsegmente auf ein Mindestmaß reduziert ist, welches einfach und kostengünstig herstellbar ist und die Erzielung hoher Schnittleistungen ermöglicht.

Diese Aufgabe wird erfindungsgemäß dadurch gelöst, daß die Schnittflächen jedes Schneidsegments zur Richtung der Schnittbewegung um einen Winkel von mehr als 15° und weniger als 40° derart geneigt sind, daß die Schnittflächen auf das zu schneidende Material auflaufen.

Mit anderen Worten sind alle Schnittflächen der Schneidsegmente um einen Kleinen Winkel zur Schnittrichtung, d.h. zur Oberfläche des zu bearbeitenden Werkstoffes geneigt, so daß zwischen der in Schnittrichtung vorderen Kante des Schneidsegmentes und der Oberfläche des zu bearbeitenden Materials ein Spalt besteht und das Schneidsegment lediglich im Bereich seiner hinteren Kante in Kontakt mit der genannten Oberfläche steht. Dieses Auflaufen der Schnittflächen ist für den Trennvorgang mittels diamanthaltiger Schneidsegmente besonders vorteilhaft. Obwohl die erfindungsgemäßen Werkzeuge in ihrer äußeren Form einem Säge- oder Fräswerkzeug mit diskreten Säge- oder Fräszähnen gleichen, ist der Trennvorgang eher mit einem Schleifverfahren, d.h. mit einem Spanvorgang mit unbestimmter Schneide zu vergleichen. Der spröde Werkstoff wird lediglich von den aus der Oberfläche der Schneidsegmente herausragenden Kanten der Diamanten zerspant. Nach einer gewissen Zeit brechen die Diamanten aus dem Sinterwerkstoff heraus und setzen neue Diamanten zur Durchführung der Zerspanung frei.

Bei dem erfindungsgemäßen Werkzeug besteht schon bei neuen Schneidsegmenten allein an der in Schnittrichtung hinteren Kante der Schnittfläche Kontakt mit dem zu bearbeitenden Werkstoff. Bei zunehmender Abnutzung der Schneidsegmente rundet die Kante ab und bewegt sich auf dem Schneidsegment in Schnittrichtung etwas nach vorne. Der durch Bearbeitung bereits abgenutzte hintere Bereich des Schneidsegmentes ist in der Regel bauchig gewölbt, so daß weiterhin nur entlang einer diskreten Linie Kontakt mit dem zu bearbeitenden Werkstoff besteht. Durch diesen im wesentlichen linienförmigen Kontaktbereich, dessen Breite der Segmentbreite entspricht, ergeben sich extrem kurze Wärmetransportwege für die Abfuhr der Schneidwärme, die bei der Bearbeitung entsteht. Es hat sich bei Versuchen herausgestellt, daß die erfindungsgemäßen Schneidsegmente im Vergleich zu Segmenten mit langen Kontaktbereichen zum bearbeitenden Werkstoff eine erheblich längere Lebensdauer haben.

Die vorteilhafte Kühlung wird zusätzlich dadurch unterstützt, daß die auflaufende Schnittfläche des Schneidsegments auf das im Schnittbereich vorhandene Wasser aufläuft und dadurch das Wasser in den Kontaktbereich zwischen der Schnittfläche des Schneidsegmentes und dem zu bearbeitenden Werkstoff hineindrückt. Auf diese Weise wird sichergestellt, daß im direkten Zerspanbereich ausreichend Kühl- und Spülflüssigkeit vorhanden ist, welche eine übermäßige Erhitzung der Schneidsegmente verhindert und die Abfuhr des zerspanten Materials sicherstellt.

Bei einer bevorzugten Ausführungsform mit optimalen Standzeiten der Schneidsegmente entspricht die Länge jedes Schneidsegments etwa dem 1,5- bis 2,5-fachen der Höhe des Schneidsegments. Die Breite der Schneidsegmente entspricht etwa dem 0,1- bis 0,3-fachen Wert der Länge der Schneidsegmente. Die Länge der Schneidsegmente liegt meist bei etwa 20 mm.

Um die Erfindung bei einer besonders einfachen Geometrie des Segmentträgers zu realisieren, können die Grundflächen der Schneidsegmente und die Halteflächen des Segmentträgers parallel zur Richtung der Schnittbewegung verlaufen. Im Falle der Bohrkrone liegen dann die Halteflächen in einer radialen Ebene des Kernrohres. Im Falle des Diamant-Sägeblatts entspricht der Verlauf der Halteflächen im wesentlichen dem Verlauf der Umfangsfläche des scheibenförmigen Segmentträgers. Die Segmente weisen in diesem Fall eine im Sinterverfahren einfach zu realisierende Keilform auf.

Alternativ ist es möglich, daß die Grundfläche der Schneidsegmente parallel zu deren Schnittfläche verläuft. In diesem Fall müssen die parallel zu den Grundflächen liegenden Halteflächen der Segmentträger geneigt verlaufen. Im Falle der Bohrkrone müssen die Halteflächen sägezahnartig in die Stirnfläche des Kernrohres eingearbeitet sein. Im Falle des Diamant-Sägeblatts sind die Halteflächen sägezahnartig in die äußere Umfangsfläche des Segmentträgers eingearbeitet. Diese Ausführungsform hat den Vorteil, daß die in Schnittrichtung wirkende Schnittkraft eine senkrecht zur Haltefläche verlaufende Komponente aufweist, die sich als Druckkraft gegen die Haltefläche abstützt. Die Schnittkraft an jedem Schneidsegment muß daher nicht ausschließlich von der Verlötung aufgenommen werden, sondern stützt sich teilweise direkt gegen die Haltefläche ab.

Bei der Diamant-Bohrkrone ist darauf zu achten, daß die Schneidsegmente entsprechend der Krümmung des Kernrohrs gekrümmt sind.

Bei dem Diamant-Sägeblatt kann die Grundfläche der Schneidsegmente gemäß der Krümmung der äußeren Umfangsfläche der Stahlscheibe gekrümmt sein. Alternativ können ebene Abschnitte in die äußere Umfangsfläche der Stahlscheibe eingearbeitet werden, auf welche gerade Grundflächen der Schneidsegmente aufgelötet werden.

Weitere Vorteile und Merkmale der Erfindung ergeben sich aus den Unteransprüchen und der folgenden Zeichnungsbeschreibung. Die Zeichnungen zeigen in
- Fig. 1: eine Seitenansicht einer erfindungsgemäßen Diamant-Bohrkrone,
- Fig. 2: die Unteransicht der Diamant-Bohrkrone aus Fig. 1,
- Fig. 3: eine vergrößerte Darstellung der Draufsicht auf die Schnittfläche eines Schneidsegments der Bohrkrone aus Fig. 1 und
- Fig. 4: eine vergrößerte Seitenansicht des Schneidsegments aus Fig.3,
- Fig. 5 bis 8: eine alternative Ausführungsform einer Diamant-Bohrkrone in den Fig. 1 bis 4 entsprechenden Darstellungen,
- Fig. 9: eine Seitenansicht einer erstene Ausführungsform eines erfindungsgemäßen Diamant-Sägeblattes,
- Fig. 10: eine geschnittene Darstellung des Sägeblattes aus Fig. 9,
- Fig. 11: eine vergrößerte Ansicht des Schneidsegments des Sägeblattes aus Fig. 9,
- Fig. 12 bis 14: eine weitere Ausführungsform eines erfindungsgemmäßen Diamant-Sägeblattes in den Fig. 9 bis 11 entsprechenden Darstellungen.

Die in der Fig. 1 dargestellte Diamant-Bohrkrone umfaßt ein Kernrohr 1, an dessen oberer Stirnfläche eine Aufnahme 2 zur Befestigung an einer Antriebswelle angeordnet ist. An der unteren Stirnfläche sind zwölf Schneidsegmente 3 angeordnet. Die Schneidsegmente 3 haben in der Seitenansicht einen rechteckigen Grundriß und sind in Draufsicht entsprechend der Krümmung des Kernrohrs 1 gekrümmt. Sie bestehen aus einem Sintermetall, beispielsweise einer Kobaltlegierung, in dem Diamanten eingefaßt sind. Die Korngrößen der Diamanten liegen üblicherweise zwischen 30/40 mesh und 50/60 mesh.

Die freie Schnittfläche 4 der Schneidsegmente 3 ist um einen Winkel α von etwa 20° zur radialen Ebene des Kernrohrs 1, in der die Schnittrichtungen S der Schneidsegmente liegt, geneigt. Die in Schnittrichtung S hintere Kante 5 der Schnittfläche 4 liegt in axialer Richtung am weitesten vorne und bildet bei neuen Schneidsegmenten 3 die Kontaktlinie mit den, zu bearbeitenden Werkstoff.

Die der Schnittfläche 4 gegenüberliegende Grundfläche 6 der Schneidsegmente 3 ist jeweils auf eine der sägezahnartig in die vorderen Stirnfläche des Kernrohrs 1 eingearbeitete Halteflächen 7 mit einem Hartlot 8, insbesondere Silberlot, aufgelötet. Auch die in Schnittrichtung vordere Fläche 9 jedes Schneidsegments 3 ist an einer Stützfläche des Kernrohrs 1 festgelötet. Alternativ sind andere Befestigungsverfahren möglich, z.B. Läserschweißen, wobei der Werkstoff des Segmentträgers aufgeschmolzen wird und die Verbindung gegenüber dem Löten erheblich höhere Kräfte aufnehmen kann.

Vorzugsweise beträgt die Länge jedes Schneidsegmentes etwa 20 mm, die Breite etwa 4 mm und die Höhe etwa 10 mm.

Die Fig. 5 bis 8 zeigen eine alternative Ausführungsform einer erfindungsgemäßen Diamant-Bohrkrone. Das Kernrohr 1' dieser Bohrkrone weist eine glatte, kreisringförmige Stirnfläche auf, auf welche keilförmige Schneidsegmente 3' aufgelötet sind. Die Schnittflächen 4' dieser Schneidsegmente 3' sind ebenfalls um einen Winkel α von 20° zur Schnittrichtung S in der radialen Ebene des Kernrohrs 1' geneigt. Vorteilhafterweise entfällt bei dieser Ausführungsform die Bearbeitung der freien Stirnfläche des Kernrohrs 1'. Als Nachteil ergibt sich, daß das Hartlot 8 die gesamten Schnittkräfte aufnehmen muß, da entgegen der Schnittrichtung S keine Stützfläche vorhanden ist. In der Regel ist das Hartlot 8 aber ausreichend fest zur Aufnahme dieser Kräfte. Die Herstellung der keilförmigen Schneidsegmente 3' im Sinterverfahren hat den Vorteil, daß gegenüber den Schneidsegmenten 3 mit rechteckigem Querschnitt sowohl Sintermaterial als auch Diamanten eingespart werden können.

Die Fig. 9 bis 11 zeigen ein Diamant-Sägeblatt mit Schneidsegmenten 13 mit rechteckigem Querschnitt. Die Schneidsegmente 13 sind an einer Stahlscheibe 11, die den Schneidsegmentträger bildet, befestigt. In der Mitte der Stahlscheibe 11 ist die Aufnahme 12 für eine Antriebswelle angeordnet. Wiederum ist die Schnittfläche 14 der Schneidsegmente 13 um einen Winkel α von etwa 20° zur Richtung S der Schnittbewegung geneigt, welche bei dem Diamant-Sägeblatt im Umfangsrichtung verläuft.

Zur Ausbildung der geraden Halteflächen 17 weist die Stahlscheibe 11 sägezahnartige Aussparungen auf. An jeder geraden Haltefläche 17 ist eine Grundfläche 16 eines Schneidsegments 13 festgelötet. Auch die Vorderflächen 19 der Schneidsegmente 13 sind an komplementären Flächen der Stahlscheibe 11 festgelötet.

Die Fig. 12 bis 14 zeigen eine alternative Ausführungsform des Diamant-Sägeblattes. Hier ist die Grundfläche 16' der Schneidsegmente 13' entsprechend der Umfangsfläche der Stahlscheibe 11, welche die Halteflächen 17' bildet, gekrümmt. Die Schneidsegmente 13' verlaufen, wie bei der Diamant-Bohrkrone aus den Fig. 6 bis 8, keilförmig.

### Bezugszeichen

- 1, 1': Kernrohr
- 2: Aufnahme
- 3, 3': Schneidsegment
- 4, 4': Schnittfläche
- 5, 5': hintere Kante der Schnittfläche
- 6, 6': Grundfläche des Schneidsegments
- 7, 7': Haltefläche des Kernrohrs
- 8: Hartlot
- 9, 9': Vorderfläche
- 11, 11': Stahlscheibe
- 12: Aufnahme
- 13, 13': Schneidsegment
- 14, 14': Schnittfläche
- 15, 15': hintere Kante der Schnittfläche
- 16, 16': Grundfläche des Schneidsegments
- 17, 17': Haltefläche der Stahlscheibe
- 19, 19': Vorderfläche
- S: Schnittrichtung
- α: Neigungswinkel

## Patentansprüche

1. Werkzeug zum Trennen harter und spröder Werkstoffe wie Stein, Beton oder Asphalt, mit einem Schneidsegmentträger (1,1', 11,11') aus Stahl, der eine Aufnahme (2,12) zur drehfesten Befestigung an einer Antriebswelle aufweist, und an dem Schneidsegmente (3,3', 13,13') befestigt sind, welche aus einem Sinterwerkstoff bestehen, in den Diamanten eingebettet sind und deren Stirnflächen die Schnittflächen (4,4', 14,14') bilden, wobei die Schneidsegmente (3,3', 13,13') vorzugsweise jeweils mit ihrer Grundfläche an einer hierzu parallelen Haltefläche des Schneidsegmentträgers (1,1', 11,11') angelötet sind, **dadurch gekennzeichnet**, daß die Schnittflächen zur Richtung (S) der Schnittbewegung um einen Winkel (α) von mehr als 15° und weniger als 40° derart geneigt sind, daß die Schnittflächen (4,4', 14,14') auf das zu schneidende Material auflaufen.

2. Werkzeug nach Anspruch 1, **dadurch gekennzeichnet**, daß die Länge der Schneidsegmente (3,3', 13,13') etwa dem 1,5-bis 2,5-fachen Wert der Höhe der Schneidsegmente (3,3', 13,13') entspricht.

3. Werkzeug nach Anspruch 1 oder 2, **dadurch gekennzeichnet**, daß die Breite der Schneidsegmente (3,3', 13,13') etwa dem 0,15- bis 0,3-fachen Wert der Länge der Schneidsegmente (3,3', 13,13') entspricht.

4. Werkzeug nach einem der vorangehenden Ansprüche, **dadurch gekennzeichnet**, daß die Grundflächen (6',16') der Schneidsegmente (3',13') und die Halteflächen (7', 17') des Schneidsegmentträgers (1',11') parallel zur Richtung (S) der Schnittbewegung verlaufen.

5. Werkzeug nach einem der Ansprüche 1 bis 3, **dadurch gekennzeichnet**, daß die Grundfläche (6,16) jedes Schneidsegments (3,13) parallel zu dessen Schnittfläche (4, 14) verläuft, wobei der Schneidsegmentträger (1,11) jeweils zur Richtung (S) der Schnittbewegung geneigte Halteflächen (7,17) für die Befestigung der Grundflächen (6,16) der Schneidsegmente (3, 3) aufweist.

6. Werkzeug nach einem der vorangehenden Ansprüche, **dadurch gekennzeichnet**, daß es als Diamant-Bohrkrone ausgebildetet ist und der Schneidsegmentträger ein Kernrohr (1,1') ist, an dessen einer Stirnseite die Halteflächen (7,7') zur Aufnahme der Schneidsegmente (3,3') in regelmäßigen Abständen zueinander angeordnet sind und an dessen anderer Stirnseite die Aufnahme (2) für die Antriebswelle angeordnet ist, wobei die Wandstärke des Kernrohrs (1,1') höchstens der Breite der Schneidsegmente (3,3') entspricht und wobei die Schneidsegmente (3,3') eine der Krümmung der Wand des Kernrohrs (1,1') entsprechende Krümmung aufweisen.

7. Werkzeug nach einem der Ansprüche 1 bis 5, **dadurch gekennzeichnet**, daß es als Diamant-Sägeblatt ausgebildet ist und der Schneidsegmentträger eine Statuscheibe (11, 11') ist, an deren äußeren Umfangsfläche die Halteflächen (17,17') für die Befestigung der Schneidsegmente (13,13') in regelmäßigen Abständen zueinander angeordnet sind und in deren Mitte die Aufnahme (12) für die Antriebswelle angeordnet ist, wobei die Dicke der Stahlscheibe (11,11') höchstens der Breite der Schneidsegmente (13,13') entspricht.

8. Werkzeug nach Anspruch 7, **dadurch gekennzeichnet**, daß die Grundfläche (16') der Schneidsegmente (13') eine der Krümmung der Umfangsfläche der Stahlscheibe (11') entsprechende Krümmung aufweist.

9. Werkzeug nach Anspruch 7, **dadurch gekennzeichnet**, daß in die Umfangsfläche der Stahlscheibe (11) in regelmäßigen Abständen Halteflächen (17) mit an die Grundfläche (16) der Schneidsegmente (13) angepaßtem Verlauf eingearbeitet sind.
